# EUROPÄISCHE PATENTSCHRIFT

(11) **EP 0 886 001 B1**
(45) Veröffentlichungstag und Bekanntmachung des Hinweises auf die Patenterteilung: **03.07.2002**
(21) Anmeldenummer: 98101955.7
(22) Anmeldetag: 05.02.1998
(51) Int. Cl.: D21D 1/30, D21B 1/14

(54) **Verfahren und Vorrichtung zur Dispergierung eines Papierfaserstoffes**
Process and apparatus to disperse a paper fibers slurry
Procédé et appareil pour disperser une pulpe de fibres de papier

(30) Priorität: 26.03.1997 DE 19712653
(43) Veröffentlichungstag der Anmeldung: 23.12.1998
(73) Patentinhaber: Voith Paper Patent GmbH, 89522 Heidenheim (DE)
(72) Erfinder: Kriebel, Almut, 88250 Weingarten (DE); Schneid, Josef, 88267 Vogt (DE); Niggl, Volker, 88250 Weingarten (DE); Schnell, Hans, 88512 Mengen (DE); Mannes, Wolfgang, 88213 Ravensburg-Bavendorf (DE)

(56) Entgegenhaltungen:
- WO-A-83/02788
- WO-A-96/18769

## Beschreibung

Die Erfindung betrifft ein Verfahren zur Dispergierung von Papierfaserstoff gemäß dem Oberbegriff des Anspruchs 1.

Verfahren der o.g. Art werden z.B. zur Qualitätsverbesserung von Faserstoff benötigt, der aus Altpapier gewonnen wurde. Es ist bekannt, daß Papierfaserstoff durch Dispergieren homogenisiert und dadurch wesentlich verbessert werden kann. Dabei wird in vielen Fällen ein Faserstoff verwendet, der einen Trockengehalt zwischen 15 und 35 % aufweist und auf eine Temperatur gebracht worden ist, die weit über der Umgebungstemperatur liegt. Sinnvoll ist es, die Aufheizung vorzunehmen, wenn der Faserstoff bereits seine zur Dispergierung erforderliche Konsistenz hat. Bei diesem Eindickprozeß wird ein beträchtlicher Teil des vorher noch im Faserstoff vorhandenen Wassers abgedrückt, wodurch erstens seine Viskosität bei der Dispergierung wesentlich ansteigt und zweitens weniger Wasser mit erwärmt werden muß. Die wichtigsten Maschinen für die Eindickung sind Schneckenpressen und Siebpressen.

Bei einer Siebpresse wird die Faserstoffsuspension zwischen ein Sieb und eine Walze oder zwischen zwei Siebe eingeführt und gepreßt, so daß das Wasser austritt. Dabei entsteht eine feuchte Faserstoffbahn. Je nach Betriebsparametern hat diese Bahn ein Flächengewicht zwischen 500 und 2000 g/m², wobei aber auch davon abweichende Werte sinnvoll sein können. Die feuchte Bahn wird aus dem Bereich des Siebes oder der Siebe abgenommen und muß anschließend in flächige Stücke zerrissen werden. Diese lassen sich zwar ohne weiteres auf die gewünschte Temperatur bringen, es wird aber eine relativ lange Aufheizzeit benötigt. So müssen z.B. Aufwärmzeiten von mehreren Minuten hingenommen werden, besonders dann, wenn eine Temperatur über 90° C gewünscht wird. Anschließend wird der heiße Krümelstoff dem Disperger zugeführt. Das ganze erfordert eine recht aufwendige Anlage.

Bei einer Schneckenpresse wird die Faserstoffsuspension zwischen einer Förderschnecke und einem diese umgebenden gelochten Mantel ausgepreßt, wobei das Wasser durch den Mantel austritt. Der dabei entstehende Preßling oder Pfropfen wird aus der Schnecke ausgedrückt und zerbricht in Teilstücke. Diese lassen sich auch nur in einer relativ langen Aufheizzeit auf die gewünschte Temperatur bringen. Eine weitere Zerkleinerung kann z.B. in einer Zerreißschnecke oder einem System mit gegenläufigen Rotoren erfolgen, was aber sehr aufwendig ist.

Aus der WO 96/18769 A1 ist bereits eine Vorrichtung bekannt, bei der ein mit "pulp" bezeichneter Stoff in einen Schneckenförderer eingeführt und anschließend in einem Scheibendisperger dispergiert wird. Zur Unterstützung der Dispergierung wird in das Zentrum des Scheibendispergers Dampf zugegeben. Das Faserstoff-Dampfgemisch gelangt dann auf einem Weg vom Zentrum radial nach außen in die eigentliche, zwischen den Dispergerscheiben liegende Bearbeitungszone. Dabei soll der Stoff mit dem Dampf gemischt und gleichzeitig zerkleinert und dispergiert werden. Mit dieser bekannten Vorrichtung dürfte nur eine eng begrenzte Aufheizung des Stoffes möglich sein.

Es ist daher Aufgabe der Erfindung, ein Verfahren zu schaffen, mit dem es gelingt, die Aufheizzeiten zu verkürzen und gleichzeitig den apparativen und räumlich beträchtlichen Bauaufwand zu reduzieren.

Diese Aufgabe wird durch die im Kennzeichen des Anspruchs 1 genannten Merkmale vollständig gelöst. Anspruch 15 definiert eine Vorrichtung zur Durchführung des Verfahrens. Bevorzugte Ausführungsformen sind in den abhängigen Ansprüchen definiert.

Mit Hilfe des Verfahrens ist es möglich, erstens mit geringem Aufwand einen ausreichend feinen Krümelstoff herzustellen, der sich entsprechend schnell aufheizen läßt und zweitens ist der apparative Aufwand relativ gering, da sich die Vorgänge Zerkleinerung, Aufheizung und Dispergierung in einer einzigen Vorrichtung durchführen lassen.

Der hochkonsistente Papierfaserstoff kann entweder als Pfropfen oder in Form eines lockeren, lediglich vorzerkleinerten Hochkonsistenzstoffes direkt in die Garnitur eines Dispergers eingegeben werden. Der Stoff wird dann von der, in Flußrichtung gesehen, ersten Zerkleinerungsstufe des Dispergers erfaßt, zerkleinert und verwirbelt, wobei die feinen Faserkrümel entstehen. Durch Einspeisen von Dampf in die der ersten Zerkleinerungsstufe stromab folgenden Zone wird der Stoff dann auf die notwendige Temperatur aufgeheizt, wobei infolge der vorangegangenen intensiven Zerkleinerung eine relativ kurze Aufheizzeit ausreicht Die eigentliche Dispergierung, d.h. Veränderung der Stoffeigenschaften erfolgt in der Dispergierzone, die sich stromabwärts anschließt.

Die Erfindung und ihre Vorteile werden erläutert anhand von Zeichnungen. Dabei zeigen:
- Fig. 1: die grundsätzlichen Verfahrensschritte anhand eines erfindungsgemäß ausgestalteten Dispergers;
- Fig. 2a+b: ein Zerkleinerungselement in 2 Ansichten;
- Fig. 3: eine Variante mit geänderter Stoffzuführung und geändertem Dampfraum;
- Fig. 4: Teil des Dampfraumes in Draufsicht, schematisch.

Fig. 1 zeigt das erfindungsgemäße Verfahren anhand einer dazu verwendbaren Vorrichtung. Bei dieser Lösung wird der hochkonsistente Papierfaserstoff S als Pfropfen 1, aus der Eindickpresse 15 kommend, direkt in den Bereich der Dispergergarnitur gedrückt. Bei der hier gezeigten Ausführung handelt es sich um eine Dispergergarnitur mit radialem Stofffluß, mit einem Stator 2 und einem Rotor 4. Grundsätzlich könnte auch ein Axialdisperger oder Kneter verwendet werden. Der hier gezeigte Disperger 3 wird radial innen beschickt, wozu im Zentrum des Rotors 4 ein erstes Zerkleinerungselement 5 angebracht ist, welches z.B. flügel- oder kreuzförmige Zerkleinerungsleisten 6 tragen kann. Der hier gegengedrückte Pfropfen 1 wird abgeschält oder abgeraspelt und dadurch in feine Krümel zerteilt, die hier allerdings nicht gezeichnet sind. Primäre Statorzähne 7 bremsen den Stoff ab und verlängern dadurch seine Verweilzeit im sich radial außen anschließenden Dampfraum 8. Durch das Auftreffen des vom Zerkleinerungselement 5 abgeschleuderten Faserstoffes wird dieser weiter zerteilt. Vorteilhaft ist eine Zerkleinerung bis auf Stippengröße, um die Aufheizzeit niedrig zu halten.

Der Dampfraum 8 ist im wesentlichen ringförmig und enthält keine der mechanischen Dispergierung dienenden Zähne. Bekanntlich wird Dispergierung dadurch bewirkt, daß Zähne mit relativ hoher Geschwindigkeit relativ dicht aneinander vorbeibewegt werden und der dazwischen sich befindliche Faserstoff starken Scherkräften unterworfen wird. Diese Funktion hat erst die sich radial weiter außen dem Dampfraum 8 anschließende Dispergierzone 9. Dort sind dann hohe Umfangsgeschwindigkeiten der Dispergierzähne möglich und vorteilhaft, während die radial weiter innen liegenden Zerkleinerungsleisten 6 langsamer sind und daher den ankommenden Pfropfen 1 schonend zerkleinern. Innerhalb des Dampfraumes 8 wird der Stoff also nicht mechanisch dispergiert. Im Bedarfsfalle können jedoch Einbauten 18 (Fig. 4) vorhanden sein, die die Bewegung des umlaufenden Stoffes abbremsen und den Stoff auflockern. Das wird später noch erläutert. Über die Dampfrohre 11 zugegebener Heizdampf ST wird mit dem Faserstoff in Berührung gebracht. Dabei wird er im Dampfraum 8 verwirbelt oder wenigstens aufgelockert gehalten, so daß er gut vom Dampf durchdrungen werden kann. Die Aufheizung wird im wesentlichen durch Kondensation des Dampfes erreicht, d.h. Dampf wird ständig nachgespeist. Die Nachspeisung verbessert die Wirbelung und die Auflockerung der Faserstoffkrümel. Nach der Dispergierung fällt der dispergierte Faserstoff S' durch den Auslaß 13 heraus.

Durch den Pfropfen 1 und den Stoff in der Dispergierzone 9 ist der Dampfraum 8 leicht gegen die Außenwelt abzudichten. Vorteilhaft ist auch der Abschluß der Dispergierzone 9 durch einen Drosselring 10, weil sich dadurch der Füllungsgrad der Garnitur steuern läßt. Im Zusammenhang mit der Erfindung ist ein hoher und gleichmäßiger Füllungsgrad in der Dispergierzone 9 besonders vorteilhaft, weil sonst der Außendurchmesser der Dispergergarnitur sehr groß gewählt werden müßte, um die gewünschte spezifische Arbeit auf den Faserstoff übertragen zu können. Ein solcher Drosselring ist z.B. durch die DE 195 23 704 A1 bekannt.

Insgesamt betrachtet, ergibt sich bei dieser erfindungsgemäßen Verfahrensführung eine hohe Wirkung auf kleinstem Raum, weshalb sehr kompakte Vorrichtungen möglich sind. Die Größe des Dampfraumes 8 muß selbstverständlich so festgelegt werden, daß der darin befindliche Krümelstoff die zur Erwärmung erforderliche Verweilzeit hat. Größenordnungsmäßig werden etwa 1 bis 2 Sekunden Verweilzeit benötigt; diese Zeit hängt von der gewünschten Temperatur und von der Feinheit des Krümelstoffes ab.

Fig. 2a und 2b zeigen eine mögliche Ausgestaltung des Zerkleinerungselementes 5 in der Seitenansicht (2a) bzw. Draufsicht (2b). Man erkennt die radial ausgerichteten Zerkleinerungsleisten 6. Deren Wirkung wird auf die geforderte Zerkleinerungsaufgabe abgestimmt, wobei insbesondere eine Faserschädigung besonders bei noch kalten Fasern weitestgehend zu vermeiden ist. Sie haben aber auch die Aufgabe, den erzeugten feinen Krümelstoff aufzulockern und abzuschleudern.

Die Fig. 3 zeigt eine weitere erfindungsgemäße Lösung mit dem hauptsächlichen Unterschied, daß der hochkonsistente Papierfaserstoff nicht als kompaktierter Pfropfen, sondern in mehr oder weniger lockerer Form vorzerkleinert in die Dispergiervorrichtung eingetragen wird. Ein solcher vorzerkleinerter Stoff fällt z.B. an, wenn die Eindickung auf einer Siebpresse erfolgt ist, aus der bekanntlich der eingedickte Papierfaserstoff als feuchte Bahn herausläuft. Durch anschließende Zerkleinerung, z.B. in einer Zerreißschnecke, wird der Stoff dann so weit vorzerkleinert, daß er in Schneckensystemen förderbar ist. Der vorzerkleinerte Stoff wird dann vor dem Eintritt in den Disperger 3' - wie hier in Fig. 3 dargestellt - durch eine Zuführschnecke 16 erfaßt und unmittelbar in den zentralen Einlauf des Dispergers 3' geführt. Diese Zuführschnecke 16 kann zwar eine stopfende Wirkung haben, das ist aber nicht erforderlich, um das erfindungsgemäße Verfahren durchzuführen. Vielmehr kann sie auch als Bandschnecke ausgeführt sein, welche lediglich am Außendurchmesser ein schraubenlinienförmiges Band 17 aufweist und vergleichmäßigend fördert. Mit Vorteil kann der Stoff in ihr schon vorgewärmt werden, wozu möglicherweise vorhandene Dampfleitungen 11' dienen. Dann ist der Zerkleinerungsschritt faserschonender und die spätere Aufheizung auf Dispergiertemperatur geht schneller. Wenn der Stoff relativ locker in den zentralen Einlauf des Dispergers eingeführt wird, bietet er nicht den Gegenhalt eines festen Pfropfens, wie in Fig. 1 gezeigt. Die Feinzerkleinerung ist aber dennoch möglich, da der Stoff eine geringere Radialgeschwindigkeit hat als die Zerkleinerungsleisten 6, die auf dem Zerkleinerungselement 5 angebracht sind. Oft können auch die primären Statorzähne 7 neben ihrer abbremsenden Wirkung die Zerkleinerung begünstigen.

Bei der in Fig 3 gezeigten Ausführungsform erfolgt die Zugabe des Heizdampfes ST am radial äußeren Rand des Dampfraumes 8 und damit anders als in Fig.1. Dadurch soll eine Gegenstromaufheizung erreicht werden, was natürlich ein entsprechendes Zentrifugalfeld im Dampfraum 8 vorausgesetzt. Je nach eingespeister - und kondensierter - Dampfmenge wirbelt der Dampf den Krümelstoff im Dampfraum zusätzlich auf. Ähnliche Überlegungen bezüglich der optimalen Damfzugabeorte sind auch bei anderen Ausgestaltungen, z.B. der gemäß Fig. 1 anzustellen.

Um im Dampfraum 8 eine ausreichende Auflockerung der feinen Faserstoffkrümel zu gewährleisten, können in diesem Bereich weitere Einbauten vorgesehen sein, welche eine bremsende und/oder auch auflockernde Wirkung auf den Faserstoff ausüben. Das können Stifte oder kleine Flügel sein, welche so auszugestalten sind, daß sie das Volumen des Dampfraumes 8 nicht wesentlich verkleinern. Denkbare Einbauten 18 und 18' sind in Fig. 4 angedeutet, gemäß der die Einbauten statorseitig verankert sind. Solche Einbauten 18, 18' können z.B. runde, abgerundete oder mit Prallkanten versehene Stifte sein.

Wichtig ist, daß der feine Krümelstoff im Dampfraum ausreichend locker ist, um den Heizdampf an alle freien Oberflächen gelangen zu lassen.

Die innere Reihe der hier gezeichneten Dispergierzähne 19 gehört zum Rotor. Der Stoff gelangt zwischen diese Dispergierzähne und wird durch die Dispergierzone 9 gedrückt. In anderen Fällen kann es vorteilhaft sein, den Dampfraum radial außen durch eine zum Stator gehörende Zahnreihe abzuschließen.

## Patentansprüche

1. Verfahren zur Dispergierung eines Papierfaserstoffes,
welches von einem hochkonsistenten Papierfaserstoff (S) ausgeht,
diesen in einem Zerkleinerungsschritt in feine Faserstoffkrümel umwandelt, und anschließend mit einem gas- bzw. dampfförmigen Heizmedium vermischt und aufheizt und
in einer zwischen Stator (2) und Rotor (4) liegenden Dispergierzone (9) eines Dispergers dispergiert,
**dadurch gekennzeichnet,**
**daß** der Papierfaserstoff (S) in einen aufgelockerten Zustand versetzt wird,
**daß** er in einem ringförmigen Dampfraum (8) mit dem Heizmedium vermischt und aufgeheizt wird,
**daß** er dann in die Dispergierzone (9) geführt wird, in der die Faserstoffkrümel dispergiert werden, und
**daß** für die Vermischung des Papierfaserstoffes (S) mit dem Heizmedium, für die Aufheizung und für die Dispergierung dieselbe Vorrichtung benutzt wird.

2. Verfahren nach Anspruch 1,
**dadurch gekennzeichnet,**
**daß** Zerkleinerungsschritt, Auflockerung, Aufheizung und Dispergierung zwischen Stator (2) und Rotor (4) eines Dispergers durchgeführt werden, wobei Stator (2) und Rotor (4) jeweils mit konzentrischen Zahnreihen versehen sind, und die Zähne axial in die Zwischenräume der Gegengamitur hineinreichen.

3. Verfahren nach Anspruch 1 oder 2,
**dadurch gekennzeichnet,**
**daß** die feinen Faserstoffkrümel eine maximale Dicke von höchstens 5 mm haben.

4. Verfahren nach Anspruch 1, 2 oder 3,
**dadurch gekennzeichnet,**
**daß** die feinen Faserstoffkrümel eine maximale Längenerstreckung von höchstens 10 mm haben.

5. Verfahren nach Anspruch 1, 2, 3 oder 4,
**dadurch gekennzeichnet,**
**daß** die feinen Faserstoffkrümel in dem Heizmedium verwirbelt werden und zumindest während des überwiegenden Teils der erforderlichen Aufheizzeit in dem Wirbelzustand sind.

6. Verfahren nach einem der voranstehenden Ansprüche,
**dadurch gekennzeichnet,**
**daß** die mittlere Verweilzeit der feinen Faserstoffkrümel im Dampfraum (8) zwischen 0,5 und 3 sec beträgt.

7. Verfahren nach einem der voranstehenden Ansprüche,
**dadurch gekennzeichnet,**
**daß** das Heizmedium Heizdampf (ST) ist und im radial äußeren Bereich des Dampfraumes (8) zugegeben wird.

8. Verfahren nach einem der Ansprüche 1 bis 6,
**dadurch gekennzeichnet,**
**daß** das Heizmedium Heizdampf (ST) ist und im radial inneren Bereich des Dampfraumes (8) zugegeben wird.

9. Verfahren nach einem der voranstehenden Ansprüche,
**dadurch gekennzeichnet,**
**daß** im Dampfraum (8) Mittel vorgesehen sind, welche die Bewegung der darin befindlichen feinen Faserstoffkrümel abbremsen.

10. Verfahren nach einem der voranstehenden Ansprüche,
**dadurch gekennzeichnet,**
**daß** die Radialbewegung des Faserstoffes in der Dispergierzone (9) gedrosselt wird.

11. Verfahren nach einem der voranstehenden Ansprüche,
**dadurch gekennzeichnet,**
**daß** die maximale Geschwindigkeit des den Zerkleinerungsschritt auslösenden Werkzeuges zwischen 10 und 30 m/sec liegt.

12. Verfahren nach einem der voranstehenden Ansprüche,
**dadurch gekennzeichnet,**
**daß** der Zerkleinerungsschritt mit Mitteln durchgeführt wird, die unmittelbar an den aus einer Entwässerungsschnecke ausgetretenen Stoffpfropfen angreifen.

13. Verfahren nach einem der Ansprüche 1 bis 11,
**dadurch gekennzeichnet,**
**daß** der Zerkleinerungsschritt mit Mitteln durchgeführt wird, die an Faserstoff-Stücken angreifen, die durch Vorzerkleinem einer von einer Siebpresse abgelaufenen, feuchten Faserstoffbahn entstanden sind.

14. Verfahren nach einem der voranstehenden Ansprüche,
**dadurch gekennzeichnet,**
**daß** der hochkonsistente Faserstoff auch bereits vor dem Zerkleinerungsschritt erwärmt wird.

15. Vorrichtung zur Durchführung des Verfahrens nach einem der voranstehenden Ansprüche mit einer Dispergergamitur,
welche mindestens einen stillstehenden Stator (2) und mindestens einen rotierbaren Rotor (4) umfaßt,
in der in einer Dispergierzone (9) mehrere Zahnreihen in einem Abstand von höchstens 3 mm relativ zueinander bewegbar sind,
wobei der Rotor (4) ein Zerkleinerungswerkzeug enthält,
welches sich in der Nähe der Einlaßöffnung für den zu dispergierenden, hochkonsistenten Faserstoff (S) befindet,
**dadurch gekennzeichnet,**
**daß** das Zerkleinerungswerkzeug mit Schabern oder Messern versehen ist und daß sich stromabwärts ein ringförmiger Dampfraum (8) anschließt, der der Aufheizung des in der Zerkleinerungszone gebildeten feinen Krümelstoffes dient und daß radial weiter außen die Dispergierzone (9) folgt.

16. Vorrichtung nach Anspruch 15,
**dadurch gekennzeichnet,**
**daß** der Dampfraum (8) stromaufwärts durch eine Statorzahnreihe begrenzt wird, wobei die dazugehörigen primären Statorzähne (7) bis auf einen Spalt von höchstens 3 mm an den Rotor heranreichen.

17. Vorrichtung nach Anspruch 16,
**dadurch gekennzeichnet,**
**daß** die primären Statorzähne (7) einen Abstand von mindestens 50 mm in Umfangsrichtung haben.

18. Vorrichtung nach Anspruch 15, 16 oder 17,
**dadurchg gekennzeichnet,**
daß der Dampfraum (8) stromabwärts durch eine Rotorzahnreihe begrenzt wird, wobei die dazugehörigen primären Rotorzähne (7) bis auf einen Spalt von höchstens 3 mm an den Rotor heranreichen.

19. Vorrichtung nach Anspruch 15, 16, 17 oder 18,
**dadurch gekennzeichnet,**
**daß** der Dampfraum (8) durch Dampfrohre (11) mit einer Dampfzuführleitung verbunden ist.

20. Vorrichtung nach Anspruch 15, 16, 17, 18 oder 19,
**dadurch gekennzeichnet,**
**daß** die Dispergierzone (9) radial außen durch eine Drossel abgeschlossen wird, die den Durchströmquerschnitt einstellbar macht.

21. Vorrichtung nach Anspruch 20,
**dadurch gekennzeichnet,**
**daß** die Drossel durch einen mit Öffnungen versehenen Drosselring (10) gebildet wird, wobei das Einstellen durch Verdrehen des Drosselringes (10) erfolgen kann.

22. Vorrichtung nach Anspruch 20,
**dadurch gekennzeichnet,**
**daß** die Drossel durch einen Drosselring (10) gebildet wird, wobei das Einstellen durch Axialverschieben des Drosselringes (10) erfolgen kann.

## Claims

1. Method of dispersing a paper slurry, which starts off with a highly compact paper slurry (S), converts this in a comminuting stage to a fine crumb, and then mixes and heats it with a gaseous or vaporous heating medium, and disperses it in a dispersing zone (9) lying between the stator (2) and rotor (4) of a disperser, **characterised in that** the paper slurry (S) is brought to a loosened state, **in that** it is mixed and heated with the heating medium in an annular steam chamber (8), **in that** it is then passed into the dispersing zone (9), in which the fibre crumb is dispersed, and **in that** the same apparatus is used for mixing the paper slurry (S) with the heating medium, for heating and for dispersing.

2. Method according to claim 1, **characterised in that** the comminuting stage, loosening, heating and dispersion are carried out between the stator (2) and rotor (4) of a disperser, the stator (2) and the rotor (4) each being provided with concentric rows of teeth, and the teeth extending axially into the gaps in the opposite and corresponding fittings.

3. Method according to claim 1 or 2, **characterised in that** the fine fibre crumbs have a maximum thickness of at most 5-mm.

4. Method according to claim 1, 2 or 3, **characterised in that** the fine fibre crumbs have a maximum longitudinal extent of at most 10 mm.

5. Method according to claims 1, 2, 3 or 4, **characterised in that** the fine fibre crumbs are swirled in a heating medium and are in a swirling state at least for most of the necessary heating time.

6. Method according to one of the preceding claims, **characterised in that** the average dwell time of the fine fibre crumbs in the steam chamber (8) is between 0.5 and 3 sec..

7. Method according to one of the preceding claims, **characterised in that** the heating medium is heating steam (ST), and is supplied in the radially outer region of the steam chamber (8).

8. Method according to one of claims 1 to 6, **characterised in that** the heating medium is heating steam (ST), and is supplied in the radially inner region of the steam chamber (8).

9. Method according to one of the preceding claims, **characterised in that** in the steam chamber (8) means are provided to brake the movement of the fine fibre crumbs located therein.

10. Method according to one of the preceding claims, **characterised in that** the radial movement of the slurry in the dispersing zone (9) is choked.

11. Method according to one of the preceding claims, **characterised in that** the maximum speed of the tool triggering the comminution stage is between 10 and 30 m/sec..

12. Method according to one of the preceding claims, **characterised in that** the comminution stage is carried out with means which act directly on the plug of paper stock emerging from a drainage worm.

13. Method according to one of claims 1 to 11, **characterised in that** the comminution stage is carried out with means which act on slurry particles, which have been obtained by pre-comminution of a damp slurry web which has run down from a screen head extruder.

14. Method according to one of the preceding claims, **characterised in that** the highly compact slurry is also heated before the comminution stage.

15. Apparatus for carrying out the method according to one of the preceding claims, having dispersing equipment, which comprises at least a stationary stator (2) and at least one rotating rotor (4), in which in a dispersing zone (9) a plurality of rows of teeth are movable relative to one another with clearance of at most 3 mm, wherein the rotor (4) contains a comminuting tool, which is located in the vicinity of the inlet aperture for the highly compact slurry (S) to be dispersed, **characterised in that** the comminuting tool is provided with graters or blades, and **in that** an annular steam chamber (8) is connected upstream, which is for heating the fine crumb material formed in the comminution zone and **in that** the dispersing zone (9) follows on radially further out.

16. Apparatus according to claim 15, **characterised in that** the steam chamber (8) is defined upstream by a stator row of teeth, the associated primary stator teeth (7) extending up to a gap of at most 3 mm from the rotor.

17. Apparatus according to claim 18, **characterised in that** the primary stator teeth (7) have a spacing of at least 50 mm in the circumferential direction.

18. Apparatus according to claim 15, 16 or 17, **characterised in that** the steam chamber (8) is defined downstream by a rotor row of teeth, wherein the associated primary rotor teeth (7) extend up to a gap of at most 3 mm from the rotor.

19. Apparatus according to claim 15, 16, 17 or 18, **characterised in that** the steam chamber (8) is connected to a steam supply line by steam ducts (11).

20. Apparatus according to claim 15, 16, 17, 18 or 19, **characterised in that** the dispersing zone (9) is closed radially externally by a choke which makes the through-flow cross-section adjustable.

21. Apparatus according to claim 20, **characterised in that** the choke is formed by a choke ring (10) provided with apertures, it being possible to adjust the choke by rotation of the choke ring (10).

22. Apparatus according to claim 20, **characterised in that** the choke is formed by a choke ring (10), it being possible to adjust the choke by axial displacement of the choke ring (10).

## Revendications

1. Procédé de dispersion d'une pâte à papier, qui part d'une pâte à papier (S) de consistance élevée, la transforme, au cours d'une étape de fragmentation en fins grumeaux de matière fibreuse, et ensuite la mélange avec un fluide de chauffage gazeux ou sous forme de vapeur et la chauffe, et la disperse dans une zone de dispersion (9), située entre le stator (2) et le rotor (4), d'un disperseur, **caractérisé en ce que** la pâte à papier (S) est amenée dans un état désagrégé, **en ce qu'**elle est mélangée au fluide de chauffage et chauffée dans une chambre à vapeur (8) de forme annulaire, **en ce qu'**elle est ensuite conduite dans la zone de dispersion (9) dans laquelle les grumeaux de matière fibreuse sont dispersés, et **en ce que** pour le brassage de la pâte à papier (S) avec le fluide de chauffage, pour le chauffage et pour la dispersion, on utilise le même dispositif.

2. Procédé selon la revendication 1, **caractérisé en ce que** l'étape de fragmentation, la désagrégation, le chauffage et la dispersion sont exécutés entre le stator (2) et le rotor (4) d'un disperseur, le stator (2) et le rotor (4) étant pourvus chacun de rangées de dents concentriques, et les dents s'étendant axialement dans les interstices de la contre-garniture.

3. Procédé selon la revendication 1 ou 2, **caractérisé en ce que** les fins grumeaux de matière fibreuse ont une épaisseur maximale de 5 mm au plus.

4. Procédé selon la revendication 1, 2 ou 3, **caractérisé en ce que** les fins grumeaux de matière fibreuse ont une longueur maximale de 10 mm au plus.

5. Procédé selon la revendication 1, 2, 3 ou 4, **caractérisé en ce que** les fins grumeaux de matière fibreuse sont mis en tourbillonnement dans le fluide de chauffage et, au moins pendant la majeure partie du temps de chauffage nécessaire, ils se trouvent dans l'état de tourbillonnement.

6. Procédé selon l'une des revendications précédentes, **caractérisé en ce que** le temps de séjour moyen des fins grumeaux de matière fibreuse dans la chambre à vapeur (8) est compris entre 0,5 et 3 secondes.

7. Procédé selon l'une des revendications précédentes, **caractérisé en ce que** le fluide de chauffage est de la vapeur chaude (ST) et est ajoutée dans la zone radialement extérieure de la chambre à vapeur (8).

8. Procédé selon l'une des revendications 1 à 6, **caractérisé en ce que** le fluide de chauffage est de la vapeur chaude (ST) et est ajouté dans la zone radialement intérieure de la chambre à vapeur (8).

9. Procédé selon l'une des revendications précédentes, **caractérisé en ce que** dans la chambre à vapeur (8) sont prévus des moyens qui freinent le mouvement des fins grumeaux de matière fibreuse se trouvant à l'intérieur.

10. Procédé selon l'une des revendications précédentes, **caractérisé en ce que** le mouvement radial de la matière fibreuse est réduit dans la zone de dispersion (9).

11. Procédé selon l'une des revendications précédentes, **caractérisé en ce que** la vitesse maximale de l'outil, qui déclenche l'étape de fragmentation, est comprise entre 10 et 30 m/s.

12. Procédé selon l'une des revendications précédentes, **caractérisé en ce que** l'étape de fragmentation est exécutée avec des moyens qui agissent directement sur les bouchons de matière qui sortent d'une vis sans fin de déshydratation.

13. Procédé selon l'une des revendications 1 à 11, **caractérisé en ce que** l'étape de fragmentation est exécutée avec des moyens qui agissent sur des morceaux de matière fibreuse qui se sont formés par pré-fragmentation d'une bande de matière fibreuse humide, sortie d'une presse-tamis.

14. Procédé selon l'une des revendications précédentes, **caractérisé en ce que** la matière fibreuse de consistance élevée est chauffée aussi avant l'étape de fragmentation.

15. Dispositif pour la mise en oeuvre du procédé selon l'une des revendications précédentes, comportant une garniture de disperseur, qui comprend au moins un stator fixe (2) et au moins un rotor tournant (4), dans lequel, dans une zone de dispersion (9), plusieurs rangées de dents sont déplaçables les unes par rapport aux autres à une distance de 3 mm au plus, le rotor (4) contenant un outil de fragmentation qui se trouve à proximité de l'ouverture d'entrée de la matière fibreuse (S) de consistance élevée, à disperser, **caractérisé en ce que** l'outil de fragmentation est pourvu de racleurs ou de couteaux, et **en ce qu'**en aval se raccorde une chambre à vapeur (8) de forme annulaire qui sert à chauffer les fins grumeaux de matière formés dans la zone de fragmentation, et **en ce que** la zone de dispersion (9) suit plus loin radialement vers l'extérieur.

16. Dispositif selon la revendication 15, **caractérisé en ce que** la chambre à vapeur (8) est limitée en amont par une rangée de dents de stator, les dents de stator primaires (7) correspondantes s'étendant jusqu'au rotor, à l'exception d'une fente de 3 mm au plus.

17. Dispositif selon la revendication 16, **caractérisé en ce que** les dents de stator primaires (7) ont un écartement de 50 mm au moins dans la direction périphérique.

18. Dispositif selon la revendication 15, 16 ou 17, **caractérisé en ce que** la chambre à vapeur (8) est limitée en aval par une rangée de dents de rotor, les dents de rotor primaires (7) correspondantes s'étendant jusqu'au rotor, à l'exception d'une fente de 3 mm au plus.

19. Dispositif selon la revendication 15, 16, 17 ou 18, **caractérisé en ce que** la chambre à vapeur (8) est reliée à un conduit d'amenée de vapeur, par des tubes de vapeur (11).

20. Dispositif selon la revendication 15, 16, 17, 18 ou 19, **caractérisé en ce que** la zone de dispersion (9) est fermée radialement vers l'extérieur par un organe d'étranglement qui permet de régler la section d'écoulement.

21. Dispositif selon la revendication 20, **caractérisé en ce que** l'organe d'étranglement est formé par une bague d'étranglement pourvue d'ouvertures, le réglage pouvant s'effectuer par rotation de la bague d'étranglement (10).

22. Dispositif selon 1a revendication 20, **caractérisé en ce que** l'organe d'étranglement est formé par une bague d'étranglement (10), le réglage pouvant s'effectuer par coulissement axial de la bague d'étranglement (10).
